# EUROPÄISCHE PATENTSCHRIFT

(11) **EP 1 550 390 B1**
(45) Veröffentlichungstag und Bekanntmachung des Hinweises auf die Patenterteilung: **05.03.2008**
(21) Anmeldenummer: 04030793.6
(22) Anmeldetag: 27.12.2004
(51) Int. Cl.: A47G 21/16

(54) **Vorrichtung zum Halten von Tischtüchern**
Device for holding table cloths
Dispositif pour tenir des nappes de table

(30) Priorität: 29.12.2003 AT 20952003
(43) Veröffentlichungstag der Anmeldung: 06.07.2005
(73) Patentinhaber: Prunbauer, Kurt, 3130 Herzogenburg (AT); Prunbauer, Michael, 3130 Herzogenburg (AT)
(72) Erfinder: Prunbauer, Kurt, 3130 Herzogenburg (AT); Prunbauer, Michael, 3130 Herzogenburg (AT)
(74) Vertreter: Puchberger, Peter

(56) Entgegenhaltungen:
- EP-A- 1 342 430
- DE-A1- 19 923 895
- DE-U1-9202004 012 02
- GB-A- 190 926 249

## Beschreibung

Die Erfindung betrifft eine Vorrichtung zum Halten von Tischtüchern oder dergleichen an Tischplatten oder ähnlichen Gegenständen, wobei die Vorrichtung einen Haltekörper und einen Gegenhaltekörper umfasst, die einander magnetisch anziehen und zwischen sich zur Aufnahme des Tischtuches ausgebildet sind.

Unter Tischtüchern wird hier jedes dünne flächige Gebilde zum Abdecken einer Tischplatte oder Möbeloberfläche oder dgl. verstanden. Darunter fallen neben den Tischtüchern auch Läufer, Servietten, Abdeckfolien, Volants, etc.

Bekannt sind Tischtuchhalter in Form von Federklemmen, die über das Tischtuch und die Tischplatte geschoben werden. Diese Tischtuchhalter sind optisch nicht befriedigend und haben auch den Nachteil, dass das Tischtuch von der Federkonstruktion an der Unterseite der Tischplatte nach Innen geschoben wird, sodass das Tischtuch nicht von der Tischplattenkante frei nach unten fällt. Weiters tritt bei derartigen Tischtuchhaltern der Nachteil auf, dass die Klemmwirkung ungenügend ist, wenn stärkerer Wind aufkommt und das Tischtuch samt Halter wegweht.

Die EP 1 342 430 A1 zeigt eine Vorrichtung zum Halten von Tischtüchern oder dergleichen an Tischplatten oder ähnlichen Gegenständen mit einem Halte- und Gegenhaltekörper die einander magnetisch anziehen. Bei dem Haltekörper handelt es sich um eine Glasplatte mit eingelassenen Magneten bzw Metallteilen. Bei dieser Ausführung ist die Tischoberfläche stets die obengenannte Glasplatte.

Aufgabe der vorliegenden Erfindung ist es, eine Vorrichtung der eingangs genannten Type vorzusehen, die optisch angenehm ist, ein freies Abhängen des Tischtuchs vom Tischplattenrand erlaubt und weiters eine sichere Befestigung gewährleistet.

Diese Aufgabe wird durch die Merkmale des Anspruchs 1 gelöst.

Weitere vorteilhafte Merkmale der Erfindung sind den Unteransprüchen, der nachfolgenden Beschreibung und den Zeichnungen zu entnehmen.

Nachfolgend wird die Erfindung in einigen Ausführungsbeispielen anhand der Zeichnungen näher beschrieben.

Fig. 1 zeigt die Schrägansicht des Eckbereiches einer Tischplatte mit der erfindungsgemässen Vorrichtung in auseinandergezogener Stellung. Die Fig. 2 bis 3 zeigen im Schnitt zwei verschiedene Varianten der erfindungsgemässen Vorrichtung. Fig. 4 zeigt ebenfalls im Schnitt eine weitere Ausführungsvariante. Die Fig. 5 und 6 zeigen schräge Aufsichten auf die Tischplatte analog der Fig. 1 mit verschiedenen Ausführungen der Tischtuchhaltevorrichtung.

Fig. 1 zeigt die Tischplatte 1 ohne Tischtuch. Die Haltevorrichtung für das Tischtuch umfasst einen Haltekörper 2 und einen Gegenhaltekörper 3. Der Haltekörper 2 besteht aus einer Weicheisenplatte, die am Rand 4 der Tischplatte 1 anliegt. Der Haltekörper 2 ist an einem Befestigungskörper 5 befestigt, der nach Innen zu keilförmig verläuft und mit der Tischplatte verschraubbar ist. Der Befestigungskörper kann aus Holz oder Kunststoff oder auch einstückig mit dem Haltekörper 2 aus Metall bestehen.

Der Gegenhaltekörper 3 weist einen Magnetkörper 6 und eine Dekoroberfläche 7 auf. Der Gegenhaltekörper 3 kann auch zur Gänze aus Magnetmaterial bestehen und gegebenenfalls an seiner äußeren Oberfläche mit einem Dekorüberzug versehen sein.

Wie der Fig. 1 zu entnehmen ist, steht hier der Haltekörper 2 als dünne Metallplatte nur geringfügig über den Tischrand 4 hervor, sodass ein darüber gelegtes Tischtuch glatt über den Tischrand abfällt. Nach dem Auflegen des Tischtuches wird der Gegenhaltekörper 3 zum Haltekörper 2 bewegt und die Magnetkräfte ziehen den Gegenhaltekörper fest an den Haltekörper, wodurch das dazwischen liegende Tischtuch festgeklemmt wird.

Selbstverständlich ist es genauso durchführbar, dass der Magnet am Haltekörper 2 oder in dessen Befestigungskörper 5 angeordnet ist, und dass der Gegenhaltekörper 3 ein einfaches von magnetischen Kräften angezogenes Metallplättchen ist, wie dies in Fig. 6 und auch in Fig. 2 dargestellt ist.

Die Fig. 2 zeigt im Querschnitt die Anordnung gemäss Fig. 6 mit eingelegtem Tischtuch.

Die Fig. 3 zeigt eine Anordnung analog der Fig. 1 mit Anordnung des Magnetkörpers 6 im Gegenhaltekörper 3. Der Haltekörper 2 besteht in einfacher Weise aus einem Blechwinkel, der mit seinem waagrechten Schenkel von unten an die Tischplatte angeschraubt ist. Der Magnetkörper 6 ist von einer Kapsel 10 aus zB Weicheisen derart umschlossen, dass die magnetischen Kräfte hauptsächlich auf den Haltekörper 2, nicht aber oder nur abgeschwächt nach außen wirken. Diese Maßnahme ist auch bei anderen Ausführungsformen dargestellt. Dabei werden die Feldlinien des Magnetkörpers gebündelt und verstärken die Magnetkraft gegenüber dem Gegenhaltekörper.

Die Anordnung gemäss Fig. 4 zeigt, dass auch die herkömmlich bekannten Tischtuchklemmen für die erfindungsgemässen Zwecke eingesetzt werden können, soferne sie aus magnetisch anziehbarem Metall bestehen. Die Federklemme 8 sitzt dabei allerdings vorteilhaft unter dem Tischtuch 9 und der aufsteigende Teil der Federklemme dient als Haltekörper 2.

Zu den Gegenhaltekörpern ist allgemein zu sagen, dass sie aus jedem beliebigen Material bestehen können, soferne es entweder zur Aufnahme eines Magneten geeignet ist oder welches eine Metallplatte tragen kann, um von einem Magnet angezogen zu werden. Die äußere Oberfläche wird bevorzugt mit einem zum Tischtuch passenden Dekor versehen. Die am Tischtuch aufliegende Fläche (A) kann blank sein oder einen dünnen Filz oder einen sonstigen rutschfesten Überzug aufweisen.

Die Fig. 6 ist bereits zuvor erläutert worden. Der Vorteil dieser Anordnung liegt darin, dass die abnehmbaren Gegenhaltekörper aus billigem Blech bestehen können, während die teurere Magnetkonstruktion mit dem Tisch verbunden ist und nicht so leicht entfernt werden kann.

Bei der Ausführungsvariante nach Fig. 5 besteht der Haltekörper ausschließlich aus einem Magnetkörper, der in den Rand der Tischplatte 1 eingelassen ist. Der Gegenhaltekörper besteht hier bloß aus einer Metallscheibe.

Die Gegenhaltekörper und Haltekörper können auch beide Magnetkörper tragen oder aus magnetischen Material bestehen, soferne die Orientierung der Magnetpole so gewählt ist, dass sich die beiden Haltekörper anziehen.

Die Kapsel 10 aus magnetisch leitendem Material wie Weicheisen schirmt die Magnetkräfte nach außen ab, sodaß Schäden an Kreditkarten, Uhren oder elektronischen Geräten wie Herzschrittmachern verhindert werden.

Die erfindungsgemäße Vorrichtung ist bei allen Tischkonstruktionen durch entsprechende Haltekonstruktion und Befestigungsart anwendbar. Eine stabile Tuchfixierung ist auch bei starkem Wind gegeben. Durch entsprechendes Dekor und Verwendung diverser Materialien können die Gegenhalter an den jeweiligen Gedeck-Stil angepaßt werden (so können zB Gegenhaltekörper aus Keramik mit Zwiebelmuster vorgesehen werden).

Die Vorrichtung ist auch innerhalb von Räumen als Tischtuchdekor verwendbar zB mit Weihnachtsmotiven. In der Gastronomie ist die Erfindung als Werbeträger verwendbar.

Ein Vorteil der Erfindung liegt darin, dass das Gewebe des Tischtuches nicht beschädigt wird durch Knittern, Falten, Zwicken und Lochen. Es liegt ein idealer Geschenkartikel vor.

Die Dekorträger können handbemalt oder bestickt werden, so zB als Kunstgegenstand passend zum Porzellan des Gedeckes.

Die Vorrichtung ist preislich anpassbar als wertvoller Kunstartikel oder billiger Massenartikel zB für Werbung herstellbar.

## Patentansprüche

1. Vorrichtung zum Halten von Tischtüchern oder dergleichen an Tischplatten oder ähnlichen Gegenständen, mittels sich magnetisch anziehender Haltekörper und Gegenhaltekörper, wobei der Haltekörper (2) und der Gegenhaltekörper (3) zwischen sich zur Aufnahme eines Tischtuches (9) ausgebildet sind, **dadurch gekennzeichnet, dass** der magnetische oder mit einem Magnetkörper (6) ausgestattete oder aus einem magnetisch anziehbaren Metall wie Weicheisen bestehende Haltekörper (2), lösbar oder fest seitlich mit dem Tisch, bevorzugt mit der Tischplatte verbunden ist, und der magnetische oder mit einem Magnetkörper (6) ausgestattete oder aus einem magnetisch anziehbaren Metall wie Weicheisen bestehende Gegenhaltekörper (3) lose vorgesehen ist.

2. Vorrichtung nach Anspruch 1, **dadurch gekennzeichnet, dass** der Haltekörper (2) durch eine an der Tischplatte (1) ansteckbare Klemme (8) gebildet ist, die den Tischplattenrand umfasst und deren vertikal aufsteigender Schenkel magnetisch ist oder mit einem Magnetkörper (6) ausgestattet ist.

3. Vorrichtung nach Anspruch 1, **dadurch gekennzeichnet, dass** der Haltekörper als Magnetkörper (6) seitlich in der Tischplatte (1) eingelassen ist.

4. Vorrichtung nach einem der Ansprüche 1 bis 3, **dadurch gekennzeichnet, dass** der Magnetkörper (6) durch eine Kapsel (10) aus magnetisch leitfähigem Material zumindest teilweise nach außen abgeschirmt ist.

## Claims

1. Device for holding table cloths or suchlike to table tops or similar objects, by means of holding bodies and counter holding bodies magnetically attracting each other, whereby the holding body (2) and the counter holding body (3) are formed for receiving a table cloth (9) between themselves, **characterised in that** the magnetic holding body (2) or same equipped with a magnetic body (6) or a magnetically attractable metal such as soft iron is disconnectably or permanently connected with the side of the table, preferably with the table top, and **in that** the magnetic counter holding body (3) or same equipped with a magnetic body (6) or a magnetically attractable metal such as soft iron is envisaged loose.

2. Device according to Claim 1, **characterised in that** the holding body (2) is formed by a clamp (8) that can be attached to the table top (1) and encloses the table top edge, and the vertically rising leg of which is magnetic or equipped with a magnetic body (6).

3. Device according to Claim 1, **characterised in that** the holding body in the form of a magnetic body (6) is inserted into the side of the table top (1).

4. Device according to one of the Claims 1 to 3, **characterised in that** the magnetic body (6) is shielded against the outside by a capsule (10) made from a magnetically conductive material at least in part.

## Revendications

1. Dispositif pour tenir des nappes de table ou analogues sur des plateaux de table ou sur des objets semblables, au moyen d'une pièce de maintien et d'une pièce de maintien antagoniste qui s'attirent magnétiquement, la pièce (2) de maintien et la pièce (3) de maintien antagoniste étant constituées pour recevoir entre elles une nappe (9) de table, **caractérisée en ce que** la pièce (2) de maintien magnétique ou munie d'une pièce (6) d'aimant ou en un métal pouvant être attiré magnétiquement, comme du fer doux, est reliée de manière amovible ou fixe latéralement à la table, de préférence au plateau de la table, et la pièce (3) de maintien antagoniste magnétique ou munie d'une pièce (6) d'aimant ou en un métal pouvant être attiré magnétiquement, comme du fer doux, est prévue détachée.

2. Dispositif suivant la revendication 1, **caractérisé en ce que** la pièce (2) de maintien est formée par une pince (8) qui peut s'appliquer au plateau (1) de la table, qui entoure le bord du plateau de la table et dont la branche ascendante verticalement est magnétique ou est munie d'une pièce (6) d'aimant.

3. Dispositif suivant la revendication 1, **caractérisé en ce que** la pièce (2) de maintien est encastrée, sous la forme d'une pièce (6) d'aimant, latéralement dans le plateau (1) de la table.

4. Dispositif suivant l'une des revendications 1 à 3, **caractérisé en ce que** la pièce (6) d'aimant est protégée au moins en partie vers l'extérieur par une capsule (10) en un matériau conducteur magnétiquement.
